# EUROPÄISCHE PATENTSCHRIFT

(11) **EP 0 126 317 B1**
(45) Veröffentlichungstag und Bekanntmachung des Hinweises auf die Patenterteilung: **03.12.1986**
(21) Anmeldenummer: 84104581.8
(22) Anmeldetag: 24.04.1984
(51) Int. Cl.: H01H 51/22, H01H 50/20

(54) **Elektromagnetisches Drehankerrelais**
Electromagnetic relay with pivoting armature
Relais électromagnétique à armature pivotante

(30) Priorität: 27.04.1983 DE 3315168
(43) Veröffentlichungstag der Anmeldung: 28.11.1984
(73) Patentinhaber: SIEMENS AKTIENGESELLSCHAFT, 80333 München (DE)
(72) Erfinder: Schedele, Helmut, Dipl.-Ing. (FH), D-8918 Diessen 3 (DE)

## Beschreibung

Die Erfindung betrifft ein elektromagnetisches Drehankerrelais mit einem den Spulenkörper der Länge nach durchsetzenden und dort um eine mittlere Drehachse beweglich gelagerten, stabförmigen Anker, mit an beiden Enden der Spule angeordneten, mit den Ankerenden Arbeitsluftspalte bildenden Jochen sowie mit durch den Anker betätigbaren Kontaktfedern, welche mit in einem Grundkörper verankerten Gegenkontaktelementen zusammenwirken.

Ein derartiges Relais ist beispielsweise aus der US-A-3 211 858 bekannt. Solche Drehankerrelais haben den Vorteil, daß sie gegenüber äußeren Kräften, wie Stößen und Erschütterungen, sehr unempfindlich sind. Sie eignen sich sehr gut für größere Kontaktbestückung. Besonders vorteilhaft lassen sich dabei polarisierte Drehankersysteme verwenden.

Bei dem bekannten Drehankerrelais mit innerhalb der Spule liegendem Anker erfolgt die Kontaktbetätigung über Betätigungselemente. die an den freien Enden des Ankers angebracht sind und die im Grundkörper verankerte Kontaktfedern betätigen. Der Anker des bekannten Relais ist drehbar an einem Montageglied gelagert und an diesem mittels eines angeschweißten Haltestreifens befestigt.

Aufgabe der Erfindung ist es, ein Drehankerrelais der eingangs genannten Art so zu gestalten, daß bei einfacher Fertigung und Montage der Einzelteile Toleranzen weitgehend ausgeschaltet werden können, so daß die Betriebswerte des Relais eine geringe Streuung aufweisen.

Erfindungsgemäß wird diese Aufgabe dadurch gelöst, daß der Spulenkörper durch zwei mit Abstand axial hintereinander angeordnete, jeweils eine Wicklung tragende Einzel-Spulenkörper gebildet ist, deren Lage auf dem gemeinsamen Grundkörper mittels an den Einzel-Spulenkörpern und an dem Grundkörper entsprechend ausgebildeten Anlageflächen vorgegeben ist, und daß in dem durch die einander zugewandten Enden der Einzel-Spulenkörper, durch den Grundkörper und durch eine die beiden Einzel-Spulenkörper überbrückende Lagerplatte umgrenzten Raum ein aus Isolierstoff bestehendes Lagerelement für den das Lagerelement durchdringenden Anker einsetzbar ist, an dem quer zur Spulenachse verlaufende Lagerzapfen ausgebildet sind und das sich ebenfalls quer zur Spulenachse, jedoch zu den Lagerzapfen um 90° versetzt, erstreckende Fortsätze aufweist, in denen die kontaktfreien Enden der Kontaktfedern befestigt sind.

Bei dem Relais nach der Erfindung ist nicht ein einziger einteiliger Spulenkörper Träger für den Anker, sondern der Grundkörper bildet ein Drehlager für den Anker. Da aber auch die Gegenkontaktelemente im Grundkörper verankert sind, ergeben sich nur sehr geringe Toleranzen zwischen dem Anker und den mit dem Anker verbundenen Mittelkontaktfedern einerseits und den jeweils funktionsmäßig zugehörigen Gegenkontaktelementen andererseits. Die beiden Einzel-Spulenkörper sind für sich auf dem Grundkörper positioniert und zusätzlich durch die Lagerplatte für den Anker miteinander verbunden. Sie verursachen keine Toleranzen, die die Funktion des Ankers und der Kontaktelemente beeinträchtigen könnten.

Durch die Aufteilung des Spulenkörpers in zwei getrennt montierbare Einzel-Spulenkörper ist es möglich, den Anker bereits vor der Montage mit dem Lagerelement, beispielsweise durch Umspritzen, zu verbinden und dabei auch die Mittelkontaktfedern durch Einbetten lagegenau zum Anker zu befestigen. Bei diesem Einbetten können die Lagerzapfen ebenfalls mit hoher Präzision ausgeformt werden.

Weiter können auch zusätzlich Toleranzen dadurch ausgeschaltet werden, daß die Joche jeweils in benachbarte Ausnehmungen des Grundkörpers eingesteckt sind, deren Abstand die Länge der Arbeitsluftspalte bestimmt. Auch an den Einzel-Spulenkörpern können jeweils über den Arbeitsluftspalten Pol-Distanzstücke angeformt sein.

Die Erfindung wird nachfolgend an einem Ausführungsbeispiel anhand der Zeichnung näher erläutert. Es zeigen
Figur 1 bis 4 ein erfindungsgemäßes Drehankerrelais in verschiedenen Schnittansichten,
Figur 5 die Einzeldarstellung eines Ankers aus Fig. 1.

Das in den Fig. 1 bis 4 dargestellte Relais besitzt einen Grundkörper oder Sockel 1, in welchem Gegenkontaktelemente 2 und 3 mit ihren Anschlußstiften 2a bzw. 3a sowie Anschlußelemente 4 für Mittelkontaktfedern durch Einspritzen verankert sind. Auf dem Grundkörper 1 sind in Axialrichtung zueinander versetzt zwei einzelne Spulenkörper 5 und 6 mit jeweils einer Wicklung 7 bzw. 8 angeordnet und an Anlageschultern 9 bzw. Auflageflächen 10 zum Grundkörper und zueinander positioniert. Durch den Innenraum 11 beider Spulenkörper erstreckt sich etwa in Axialrichtung ein Balkendrehanker 12, der in seinem Mittelbereich mit einem Lagerelement 13 umspritzt ist. Über angeformte Lagerzapfen 14 ist dieses Lagerelement 13 und mit ihm der Anker 12 in Lagerbuchsen 15 des Grundkörpers 1 einerseits und einer Lagerplatte 16 andererseits gelagert. Die Lagerplatte 16 liegt parallel zum Grundkörper 1 auf den einander zugewandten Flanschen 5e-und 6a der beiden Spulenkörper 5 und 6 auf und positioniert zugleich diese beiden Spulenkörper zueinander. In das Lagerelement 13 sind außerdem parallel zum Balkendrehanker 12 vier Mittelkontaktfedern 17 eingebettet (Fig. 5), welche sich seitlich von den beiden Spulen erstrecken und jeweils mit einem Paar von Gegenkontaktelementen 2 und 3 zusammenwirken. Über ein flexibles Leiterelement 18 sind die Mittelkontaktfedern 17 jeweils mit einem zugehörigen Anschlußelement 4 im Grundkörper 1 verbunden.

Über jedem der beiden Spulenkörper 5 und 6 ist ein vierpolig aufmagnetisierter Dauermagnet 19 bzw. 20 angeordnet, an deren Unterseiten jeweils ein Paar von winkelförmigen Jochen 21, 22 bzw. 23 und 24 angekoppelt ist. Mit einem waagrechten Abschnitt, beispielsweise 21a und 22a, liegen diese Joche jeweils an einem Pol eines Dauermagneten, z. B. 19, an, während sie mit senkrechten Abschnitten, beispielsweise 21 b und 22b (Fig. 4) jeweils Arbeitsluftspalte mit einem Ende des Ankers 12 bilden. Die Joche sind mit ihren senkrechten Enden, beispielsweise 21b und 22b, in Ausnehmungen 25 des Grundkörpers eingesetzt, so daß zwischen den paarweise gegenüberstehenden Jochen vom Grundkörper 1 ein PolDistanzstück 26 gebildet wird, welches zusammen mit einem am Spulenkörper angeformten Poldistanzstück 27 die Breite der Luftspalte exakt festlegt. Damit ergibt sich eine exakte Zuordnung der Anlageflächen von Anker und Jochen einerseits und der Kontaktstellen der mit dem Anker verbundenen Mittelkontaktfedern 17 und der im Grundkörper verankerten Gegenkontaktelemente 2 und 3 andererseits.

Eine toleranzarme Feinmontage der Ankerlagerung ergibt sich außerdem dadurch, daß die Lagerplatte 16 zunächst lose mit dem Anker montiert wird, daß man dann nach Aufmagnetisieren der Dauermagnete den Anker an zwei diagonal gegenüberstehenden Polschuhen durch die dauermagnetischen Haltekräfte anliegen läßt und danach die Lagerplatte durch Kleben oder durch thermisches Verformen an den Spulenkörperflanschen 5a und 6a befestigt. Die formgebundenen Maße « a des Lagerelementes 13 und « b der Spulenkörper 5 und 6 sind so bemessen, daß keine Durchdringung entsteht, die die Drehbewegung des Ankers hemmen könnte.

Über den beiden Dauermagneten 19 und 20 ist eine Flußführungsplatte 28 angeordnet. Im übrigen läßt sich der Magnetkreis des Relais durch entsprechende Magnetisierung der Dauermagnetbereiche monostabil oder bistabil einstellen, wie dies bereits in der DE-A-3 225 830 beschrieben ist. Das Relais wird durch eine über den Grundkörper 1 gestülpte Gehäusekappe 29 verschlossen und von unten mit Vergußmasse 30 abgedichtet.

## Patentansprüche

1. Elektromagnetisches Drehankerrelais mit einem den Spulenkörper (5, 6) der Länge nach durchsetzenden und dort um eine mittlere Drehachse beweglich gelagerten, stabförmigen Anker (12), mit an beiden Enden der Spule (5, 6, 7, 8) angeordneten, mit den Ankerenden Arbeitsluftspalte bildenden Jochen (21, 22. 23, 24) sowie mit durch den Anker betätigbaren Kontaktfedern (17), welche mit in einem Grundkörper (1) verankerten Gegenkontaktelementen (2, 3) zusammenwirken, dadurch gekennzeichnet, daß der Spulenkörper (5, 6) durch zwei mit Abstand axial hintereinander angeordnete, jeweils eine Wicklung (7, 8) tragende Einzel-Spulenkörper (5, 6) gebildet ist, deren Lage auf dem gemeinsamen Grundkörper (1) mittels an den Einzel-Spulenkörpern (5, 6) und an dem Grundkörper (1) entsprechend ausgebildeten Anlageflächen (9, 10) vorgegeben ist, und daß in dem durch die einander zugewandten Enden der Einzel-Spulenkörper (5, 6), durch den Grundkörper (1) und durch eine die beiden Einzel-Spulenkörper (5, 6) überbrückende Lagerplatte (16) umgrenzten Raum ein aus Isolierstoff bestehendes Lagerelement (13) für den das Lagerelement (13) durchdringenden Anker (12) einsetzbar ist, an dem quer zur Spulenachse verlaufende Lagerzapfen (14) ausgebildet sind und das sich ebenfalls quer zur Spulenachse, jedoch zu den Lagerzapfen (14) um 90° versetzt, erstreckende Fortsätze aufweist, in denen die kontaktfreien Enden der Kontaktfedern (17) befestigt sind.

2. Relais nach Anspruch 1, dadurch gekennzeichnet, daß der Anker (12) und die kontaktfreien Enden der Kontaktfedern (17) in den Isolierstoff des Lagerelementes (13) unter gleichzeitiger Ausformung der Lagerzapfen (14) durch Eingießen eingebettet sind.

3. Relais nach Anspruch 1 oder 2, dadurch gekennzeichnet, daß die Joche (21, 22, 23, 24) jeweils in benachbarte Ausnehmungen (25) des Grundkörpers (1) eingesteckt sind, deren Abstand die Länge der Arbeitsluftspalte bestimmt.

4. Relais nach einem der Ansprüche 1 bis 3, dadurch gekennzeichnet, daß an den Einzel-Spulenkörpern (5, 6) jeweils über den Arbeitsluftspalten Pol-Distanzstücke (27) angeformt sind.

5. Relais nach einem der Ansprüche 1 bis 4, dadurch gekennzeichnet, daß die Lagerplatte (16) auf die einander zugewandten Flansche der beiden Einzel-Spulenkörper (5, 6) aufgeklebt ist.

## Claims

1. An electromagnetic relay having a pivoting armature comprising a rod-shaped armature (12) which penetrates lengthwise into the coil body (5, 6) and is there supported so as to be pivotable about a central pivot axis, yokes (21, 22. 23, 24) arranged at both ends of the coil (5. 6, 7, 8) and which form working air gaps with the armature ends, and contact springs (17) which are operable by means of the armature and which co-operate with counter-contact elements (2, 3) which are anchored in a base body (1),.characterised in that the coil body (5, 6) is forme&6y two individual coil bodies (5, 6) which are arranged to be axially consecutive but spaced apart and which in each case carry a winding (7, 8) and whose position on the common base body (1) is determined by means of corresponding contact surfaces (9, 10) formed on the individual coil bodies (5, 6) and the base body (1) ; and that into the space which is delimited by the mutually facing ends of the individual coil bodies (5, 6), by the base body (1) and by a bearing plate (16) which bridges the two individual coil bodies (5, 6), a bearing element (13) for the armature (12) which penetrates into the bearing element (13) can be inserted, which bearing element is made of insulating material and on which are formed bearing pins (14) extending transversely to the coil axis, and which bearing element has extensions which likewise extend transversely to the coil axis, but are offset by 90° in relation to the bearing pins, in which extensions the contact-free ends of the contact springs (17) are secured.

2. A relay as claimed in Claim 1, characterised in that the armature (12) and the contact-free ends of the contact springs (17) are embedded in the insulating material of the bearing element (13) whilst simultaneously forming the bearing pins (14) by moulding.

3. A relay as claimed in Claim 1 or Claim 2, characterised in that the yokes (21, 22, 23, 24) are in each case inserted into adjacent recesses (25) of the base body (1), whose spacing determines the length of the working air gap.

4. A relay as claimed in one of Claims 1 to 3, characterised in that pole spacing pieces (27) are formed in each case on the individual coil bodies (5, 6) above the working air gaps.

5. A relay as claimed in one of Claims 1 to 4, characterised in that the bearing plate (16) is stuck to the mutually facing flanges of the two individual coil bodies (5, 6).

## Revendications

1. Relais électromagnétique à armature pivotante, comportant une armature (12) en forme de barrette, traversant dans le sens de la longueur le corps de bobine (5, 6) et y étant montée de façon à se déplacer autour d'un axe de rotation médian, des culasses (21, 22, 23, 24) disposées aux deux extrémités de la bobine (5, 6, 7, 8) et formant des entrefers avec les extrémités de l'armature, ainsi que des ressorts de contact (17) susceptibles d'être actionnés par l'armature et qui coagissent avec des éléments de contact antagonistes (2, 3) ancrés dans un corps de base (1), caractérisé par le fait que le corps de bobine (5, 6) est constitué par deux éléments individuels de corps de bobine (5. 6), disposés avec écartement axialement l'un derrière l'autre et dont chacun porte un enroulement (7, 8), la position de ces éléments de corps de bobine sur le corps de base commun (1) étant prédéterminée à l'aide de surfaces d'appui (9, 10) prévues sur le corps de base (1) et conformées de façon correspondante, et que dans l'espace délimité par les extrémités voisines des éléments individuels de corps de bobine (5, 6), par le corps de base (1) et par une plaque de montage (16) qui ponte les deux éléments individuels de corps de bobine (5, 6), est susceptible d'être inséré un élément de montage (13), en une matière isolante, pour l'armature (12) qui traverse ledit élément de montage (13) sur lequel sont formés des tourillons (14) qui s'étendent transversalement à l'axe de la bobine et qui comporte des appendices qui s'étendent aussi transversalement à l'axe de la bobine mais avec décalage de 90° par rapport aux tourillons (14) et dans lesquels sont fixées les extrémités des ressorts de contact (17), qui sont dépourvus de contacts.

2. Relais selon la revendication 1, caractérisé par le fait que l'armature (12) et les extrémités des ressorts de contact (17) qui sont dépourvues de contacts sont noyées par coulage, avec conformation simultanée des tourillons (14).

3. Relais selon la revendication 1 ou 2, caractérisé par le fait que les culasses (21, 22, 23, 24) sont insérées chacune dans des ouvertures voisines (25) du corps de base, la distance entre lesdites ouvertures déterminant la longueur des entrefers.

4. Relais selon l'une des revendications 1 à 3, caractérisé par le fait que sur les éléments individuels de corps de bobine (5, 6) sont respectivement conformées, sur les entrefers, des entretoises polaires (27).

5. Relais selon l'une des revendications 1 à 4, caractérisé par le fait que la plaque de montage (16) est collée sur les flasques voisins des deux éléments individuels de corps de bobine (5, 6).
